# FASCICULE DE BREVET EUROPEEN

(11) **EP 0 352 395 B1**
(45) Date de publication et mention de la délivrance du brevet: **27.11.1991**
(21) Numéro de dépôt: 88460015.6
(22) Date de dépôt: 26.07.1988
(51) Int. Cl.: B63B 21/22

(54) **Ancre marine pourvue de moyens de désancrage**
Schiffsanker mit Mitteln zum Lösen des Ankers
Marine anchor having tripping means

(43) Date de publication de la demande: 31.01.1990
(73) Titulaire: Piton, Claude, 22130 Plancoet (FR); Piton, Jacqueline, 22130 Plancoet (FR)
(72) Inventeur: Piton, Claude, 22130 Plancoet (FR); Piton, Jacqueline, 22130 Plancoet (FR)
(74) Mandataire: Le Guen, Louis François

(56) Documents cités:
- FR-A- 1 080 883
- FR-A- 2 539 698
- GB-A- 2 149 738
- US-A- 4 369 727

## Description

La présente invention concerne une ancre marine pourvue de moyens de désancrage et, plus particulièrement, une telle ancre dont la verge est montée pivotante entre deux pattes symétriques, dans les limites d'un certain angle de part et d'autre desdites pattes.

D'une manière générale, une telle ancre comporte une verge rectiligne avec un moyen d'accrochage pour une chaîne ou un cordage à une extrémité et un trou près de son autre extrémité. Dans le trou, passe un axe transversal soudé de chaque côté de la verge à une patte dont la partie avant est pointue. Les deux pattes sont symétriques et, le plus souvent, planes. Elles sont dirigées vers l'extrémité de la verge comportant le moyen d'accrochage. Une butée est prévue pour limiter le pivotement de la verge par rapport à l'axe transversal, de telle façon que la verge soit libre angulairement de part et d'autre des pattes, dans les limites d'un angle aigu, généralement voisin de 30°.

Près de l'axe transversal, les pattes comportent encore des saillies transversales ou volets sur leurs deux faces pour les empêcher de se poser à plat sur le fond et prédisposer ainsi leur pointe à l'enfoncement.

Une telle ancre est particulièrement efficace sur les fonds sableux ou vaseux, mais il n'est pas rare qu'elle s'accroche, quand les pattes pénètrent, par exemple, dans un trou de roche. Il arrive alors qu'il soit très difficile, voire impossible de relever l'ancre.

Pour pallier cet inconvénient, il a été imaginé des moyens de désancrage qui consistent à libérer les butées de pivotement des pattes. Une ancre avec un tel moyen est décrite dans le document FR-A-2350244. L'ancre comprend une tête montée pivotante sur un arbre primaire. Un arbre secondaire, comportant une butée pour limiter le pivotement de la tête est également monté pivotant sur l'arbre primaire. En position de travail de l'ancre, un moyen de blocage empêche l'arbre secondaire de pivoter par rapport à l'arbre primaire. Au-delà d'un certain effort exercé sur l'ancre, le moyen de blocage du pivotement de l'arbre secondaire se déverrouille et la butée est libérée. Ce dispositif est relativement compliqué. De plus, sur un bateau où il faut agir vite et dans des conditions d'équilibre souvent précaires, il présente un réel danger pour les doigts.

Une autre ancre est décrite dans la demande de brevet internationale WO 83/00126. Le moyen de désancrage est encore plus complexe. De plus, pour le faire fonctionner, il faut que l'effort de traction sur la verge ait lieu dans le sens opposé au sens d'enfoncement de l'ancre. A bord d'un bateau, ce sens opposé n'est pas facile à déterminer.

Un objet de la présente invention consiste à prévoir une ancre, pourvue d'un moyen de désancrage, qui soit simple, efficace et facile d'emploi.

Selon une caractéristique de l'invention, l'ancre comporte deux pattes symétriques munies chacune d'une paire de volets symétriques et, entre lesdites pattes, une verge pouvant pivoter autour d'un axe transversal réunissant les deux pattes de manière à former par rapport audit axe un bras avant et un bras arrière, l'extrémité libre du bras arrière portant des ergots transversaux, une lumière oblongue étant prévue dans la verge, selon son axe longitudinal, pour le passage de l'axe réunissant les pattes, un ergot venant en butée contre les volets des pattes quand l'axe est dans la partie arrière de la lumière, les ergots étant dégagés desdits volets quand l'axe est dans la partie avant de la lumière, la lumière ayant la forme générale d'un trapèze isocèle dont l'axe de symétrie est confondu avec l'axe longitudinal de la verge, la grande base se trouvant vers l'avant, et des butées élastiques ou cassables étant prévues pour, en conditions normales, limiter les mouvements des ergots quand ils sont dégagés desdits volets.

Selon une autre caractéristique de l'invention, les butées escamotables élastiquement sont formées par des fils en forme d'épingle dont un premier brin est soudé à une patte et dont le second brin forme une butée entre les deux pattes.

Selon une autre caractéristique de l'invention, le premier brin de chaque épingle est soudé à deux volets disposés symétriquement de part et d'autre de chaque patte, dans leur coin arrière intérieure.

Selon une autre caractéristique de l'invention, les premiers brins des deux épingles forment un couloir qui limite le jeu transversal dudit bras arrière de la verge et maintient ce dernier dans la zone active des butées.

Selon une autre caractéristique de l'invention, les butées cassables sont des plaquettes prolongeant une partie de volet vers l'arrière.

Les caractéristiques de l'invention mentionnées ci-dessus, ainsi que d'autres, apparaîtront plus clairement à la lecture de la description suivante d'exemples de réalisation, ladite description étant faite en relation avec les dessins joints, parmi lesquels:
la Fig. 1 est une vue en perspective d'une ancre selon l'invention,
la Fig. 2 est une vue en coupe, agrandie et partielle, selon la ligne II-II de la Fig. 1,
la Fig. 3 est une vue de derrière, agrandie, de l'ancre de la Fig. 1,
la Fig. 4 est une vue en coupe, similaire celle de la Fig. 2, montrant une variante de l'ancre des Figs. 1 à 3, pourvue de moyens complémentaires pour limiter le pivotement de la verge entre les pattes, lesdits moyens complémentaires étant enclenchés,
la Fig. 5 est une vue en coupe correspondant à la Fig. 4 montrant lesdits moyens complémentaires désenclenchés,
la Fig. 6 est une vue de derrière de l'ancre des Figs. 4 et 5, et
les Figs. 7 à 9 montrent une seconde variante de l'ancre montrée aux Figs. 4 à 6.

L'ancre de l'invention comporte une verge 1 dont une extrémité, qu'on considérera comme l'extrémité avant, présente un trou 2 dans lequel est enfilé un moyen d'accrochage (non montré), tel qu'un anneau pour attacher une chaîne ou un cordage. Près de son extrémité arrière, Fig. 2, la verge 1 est percée d'un trou transversal 3 dans lequel passe un axe transversal 4. Par rapport à l'axe 4, la verge 1 se décompose donc en un bras avant 1A et un bras arrière 1B, très court.

De chaque côté de la verge 1, l'axe 4 est soudé à une patte 5. Au niveau de l'axe 4, l'écartement entre les deux pattes 5 n'est que légèrement plus grand que l'épaisseur de la verge. Les pattes 5 sont coplanaires et symétriques. Elles sont pointues à l'avant, s'élargissent vers l'arrière sur les deux tiers de leur longueur environ, puis se rétrécissent jusqu'à leur bord arrière qui est parallèle à l'axe 4. Leur côté longitudinal interne est rectiligne et leur côté longitudinal externe est une ligne brisée en deux segments. Les côtés internes des deux pattes sont divergents vers l'avant.

Dans leur coin arrière voisin de la verge, les deux pattes 5 présentent une échancrure sensiblement carrée dont le côté avant est situé légèrement derrière l'axe 4. La longueur des côtés de ces échancrures est sensiblement égale au tiers de la plus grande largeur des pattes 5.

Au bord avant de chaque échancrure, sont soudées deux plaques rectangulaires ou volets 6 dirigés vers l'arrière, de la largeur des échancrures. Les volets 6 de chaque patte 5 sont symétriques par rapport au plan de celle-ci et font entre eux un angle de 90° environ. La valeur de cet angle n'est donnée, bien-sûr, qu'à titre indicatif, et elle peut être sensiblement différente. Les volets 6 ont pour principale fonction d'incliner les pattes de l'ancre sur le fond pour les prédisposer à l'enfoncement.

A l'ensemble des deux volets 6 de la plaque 5 de droite, en regardant la Fig. 3, est soudé un fil en acier dur, mais élastique, en forme d'épingle 7. Un brin 8 de l'épingle 7 est soudé par une extrémité à la face du volet bas 6, près de son bord interne et monte jusqu'à l'extrémité interne du bord arrière du volet haut 6 qui lui fait face. Le coude de l'épingle 7 est dirigé vers l'extérieur, c'est-à-dire vers la droite. Le second brin 9 de l'épingle 7 revient obliquement vers l'intérieur, c'est-à-dire vers la gauche. Il descend sous l'extrémité du premier brin 8, décalé en arrière, puis sous le bras 1B de la verge 1, entre les deux pattes 5. A partir du coude, le deuxième brin 9 comporte une partie sensiblement rectiligne 10 à forte pente, puis, avant de passer sous la verge, une seconde partie rectiligne 11 dont la pente est nettement atténuée. Cette seconde partie 11 forme une butée basse, en regardant la Fig. 3, pour le bras arrière 1B de la verge 1. La patte 5 de l'autre côté comporte une épingle identique, mais orientée à l'inverse, pour former une butée 11 dans l'autre sens, au-dessus du bras arrière 1B. Les premiers brins 8 des deux épingles 7, Fig. 3, forment un couloir qui limite le jeu transversal du bras arrière 1B et le maintient donc dans la zone d'action des butées 11. Les coudes des épingles 7 peuvent présenter un ou plusieurs enroulements de manière à allonger le fil et à obtenir l'élasticité désirée vers l'extrémité des brins 9.

En fonctionnement normal, la verge 1 fait un angle d'environ 30° avec les pattes 5 quand elle est en contact avec l'une des butées 11. Comme on prévoit classiquement entre l'ancre et le bateau un cordage ou une chaîne dont la longueur est trois fois plus longue que la hauteur d'eau, l'effort de traction du bateau sur l'ancre est sensiblement dans la direction de la verge 1. Même si cet effort est important, la force résultante du bras arrière 1B sur la butée active 11 est faible. Un ancrage efficace est donc assuré.

Si on tire sur le cordage ou la chaîne pour relever l'ancre, il arrive un moment ou le bateau se trouve sensiblement à la verticale par rapport à l'extrémité avant de la verge 1. Dans ce cas, si l'ancre est accrochée au fond, une traction verticale modérée à l'extrémité 1A de la verge produira par le bras arrière 1B de la verge une force importante sur la butée active 11. Celle-ci, de par l'élasticité de l'épingle 7, s'escamotera, et la verge 1 pourra pivoter librement par rapport aux pattes 5. L'ancre pourra alors être décrochée facilement.

Pour remettre le bras arrière 1B de la verge 1 en place entre les deux butées 11, il peut être prévu une clé permettant d'écarter le deuxième brin 9 de l'épingle 7 pour ouvrir le passage. Dans un exemple de réalisation satisfaisant, ladite pince est formée d'un manche relativement long, avec, près d'une extrémité, deux doigts perpendiculaires audit manche et parallèles entre eux, dont l'écartement est légèrement supérieur au diamètre du fil de l'épingle.

De préférence, une autre liaison que l'axe 4 est prévue entre les deux pattes 5 de l'ancre, pour empêcher notamment le vrillage de l'axe 4. Dans une forme de réalisation particulièrement satisfaisante, cette liaison est un arceau arrière 12, Figs. 1 et 2, en fil d'acier rigide, dont les extrémités des branches sont soudées respectivement aux parties arrière des deux pattes 5. Bien entendu, l'arceau 12 passe au-delà de l'extrémité libre du bras arrière 1B de la verge 1 pour ne pas entraver son pivotement. Pour des raisons de clarté, l'arceau 12 n'a pas été représenté à la Fig. 3. L'arceau 12 sert également de poignée pour manipuler l'ancre et, éventuellement, de point d'attache à bord.

L'ancre des Figs. 4 à 6 comporte tous les éléments de l'ancre précédemment décrite, les références numériques utilisées étant pour désigner les mêmes éléments respectivement affectées d'un simple accent, c'est-à-dire qu'elle comprend une verge 1′ formant deux bras 1′A et 1′B de part et d'autre d'un trou transversal 3′ dans lequel passe un axe 4′ réunissant deux pattes coplanaires 5′, dont les côtés arrière sont respectivement pourvus de volets 6′ auxquels sont soudés des fils en forme d'épingle 7′ formant des butées élastiques pour limiter le pivotement de la verge 1′.

Au lieu d'être rond comme le trou 3, le trou 3′ est une lumière oblongue, en forme de trapèze isocèle, dont l'axe de symétrie X′-X′ est confondu avec l'axe longitudinal de la verge 1′ et dont la grande base se trouve à l'avant. Dans la lumière 3′, l'axe 4′ réunissant les pattes 5′ peut se déplacer sensiblement d'avant en arrière et vice-versa, d'où une possibilité de mouvement relatif longitudinal de la verge 1′ par rapport aux pattes 5′.

Entre les deux volets 6′ respectivement associés à chaque patte 5′, est prévue une barrette 14′ qui réunit leurs coins intérieurs arrière, c'est-à-dire ceux qui ne sont pas adjacents à la patte 5′. Au bord externe de la barrette 14′ est soudé le fil 8′ de l'épingle 7′, Fig. 6.

Le bras arrière 1′B de la verge 1′ comporte sur ses faces latérales deux ergots 13′ symétriques. De préférence, les ergots 13′ sont cylindriques. La position des ergots 13′ sur le bras 1′B est telle qu'ils se trouvent en appui chacun contre une barrette 14′ près de l'extrémité inférieure, Fig. 4, quand l'axe 4′ est dans la partie arrière de la lumière 3′ et que le bras 1′B repose sur la partie de fil 11′ de même côté d'une des deux épingles 7′. Ainsi, quand l'axe 4′ est dans la partie avant de la lumière 3′, Fig. 5, les ergots 13′ ont dépassé vers l'arrière l'extrémité de la barrette 14′ ainsi que ladite partie 11′ d'épingle 7′.

En fonctionnement, l'ancre arrivée sur le fond et soumise à une traction vers l'avant sur la verge 1′, selon la flèche F′1, se trouve dans la situation de la Fig. 4: l'axe 4′ est dans la partie arrière de la lumière 3′, en butée contre le côté arrière de cette dernière, et les ergots 13′ sont en butée contre les barrettes 14′, tout près de leurs extrémités inférieures. Si la traction s'arrête, la verge 1′ sous l'effet de son poids, subit deux mouvements: d'une part un pivotement du bras avant vers le bas et, d'autre part, un glissement vers l'arrière jusqu'à ce que l'axe 4′ soit en butée contre le côté avant de la lumière 3′. Les ergots 13′ se trouvent alors libérés par rapport à la butée 14′. Si, à nouveau, une traction vers l'avant est exercée sur la verge 1′, le mouvement inverse se produit, c'est-à-dire que, simultanément, la verge 1′ avance jusqu'à ce que l'axe 4′ soit en butée contre le côté arrière de la lumière 3′ et le bras avant 1′A se relève. La partie 11′ de l'épingle 7′ guide le bras arrière 1′B de la verge 1′ de sorte que les ergots se retrouvent contre l'extrémité de la barrette 14′ quand l'axe 4′ est en butée à l'arrière de la lumière 3′. Ensuite, si la traction sur la verge 1′ devient forte, ce sont les ergots 13′ qui absorberont la force de réaction, et non les butées élastiques 11′. Donc, celles-ci peuvent être prévues nettement moins résistantes que dans l'exemple de réalisation précédente, leurs fonctions étant seulement de guider la verge 1′ pour ramener les ergots 13′ devant le coin des barrettes 14′, de limiter le pivotement quand l'ancre ne travaille pas et de s'escamoter dans les conditions qu'on va maintenant décrire.

Quand on doit remonter l'ancre, à un certain moment, la traction F′2 à l'extrémité avant de la verge 1′ est verticale, Fig. 5. Si l'ancre est enfouie normalement dans le sable ou dans la vase, elle se dégage tout simplement sous l'effet de ladite traction. Si elle est accrochée, sous une roche par exemple, il devient nécessaire, dans un premier temps, de libérer le cas échéant les ergots 13′ des butées 14′. Pour cela, à partir d'une position verticale, on donne du mou à l'extrémité de la verge 1′. Celle-ci, comme on l'a expliqué précédemment, pivote alors et glisse simultanément jusqu'à ce que l'axe 4′ soit en butée à l'avant de la lumière 3′, les ergots 13′ étant ainsi dégagés des butées 14′. En tirant à nouveau verticalement sur la verge 1′, Fig. 5, l'avant de la lumière 3′ vient en butée par son côté inférieur contre l'axe 4′ et un moment est engendré, tendant à faire pivoter la verge 1′ dans le sens des aiguilles d'une montre par rapport à l'axe 4′. Les ergots 13′ étant libérés des butées 14′, la force de réaction s'exerce, par l'intermédiaire du bras arrière 1′B, sur la partie d'épingle 11′ en contact avec ce dernier. Quand la traction F′2 devient suffisante, la partie 11′ s'escamote et libére la verge par rapport aux pattes 5′. L'ancre pourra alors être décrochée facilement. Comme on l'a déjà mentionné, les butées 7′ pourront être relativement souples, donc facilement escamotables, du fait qu'elles ne sont pas sollicitées quand l'ancre travaille. On remarquera, Fig. 4, que si, au moment où est exercée la traction verticale F′2 sur la verge 1′ pour décrocher l'ancre, l'axe 4′ est resté dans la partie arrière de la lumière 3′ pour une raison quelconque, le moment engendré a tendance à dégager vers le bas les ergots 13′, donc à les libérer des barrettes 14′. Dans une telle situation, pour décrocher l'ancre, la traction F′2 devrait seulement être plus importante.

L'ancre des Figs. 7 à 9 comporte également des éléments des ancres précédemment décrites, les références numériques des mêmes éléments étant respectivement affectés d'un double accent, c'est-à-dire qu'elle comprend une verge 1˝ formant deux bras 1˝A et 1˝B de part et d'autre d'un trou transversal 3˝ dans lequel passe un axe 4˝ réunissant deux pattes coplanaires 5˝, dont les côtés arrière sont respectivement pourvus de volets 6˝. Le trou 3˝ a la même forme oblongue que le trou 3′ et l'axe 4˝ peut s'y déplacer de la même façon que l'axe 4′ dans le trou 3′ de l'ancre précédemment décrite.

Le bras arrière 1˝B comporte à son extrémité libre deux ergots 13˝, semblables aux ergots 13′. Dans chaque paire de volets 6˝, le dos de l'un, au moins, est muni d'une plaquette 15˝ qui le prolonge sur une courte longueur. En pratique, la plaquette 15˝ doit occuper latéralement, au dos d'un volet 6˝, une place qui lui permette de limiter angulairement le mouvement des ergots 13˝ dans un sens. Enfin, on a montré sur les Figs. 7 et 8 des rainures 16˝ sur les plaquettes 15˝, ces rainures constituant des amorces de rupture pour lesdites plaquettes.

En fonctionnement, l'ancre arrivée au fond et soumise à une traction vers l'avant de la verge 1˝ se trouve dans la situation de la Fig. 7: l'axe 4˝ est dans la partie arrière de la lumière 3˝, en butée contre le côté arrière de cette dernière, et les ergots 13˝ sont respectivement en butée contre les faces internes de deux volets 6˝ se trouvant dans un même plan et respectivement associés aux pattes 5˝. Si la traction s'arrête, la verge 1˝, sous l'effet de son poids, subit deux mouvements: d'une part, un pivotement du bras avant 1˝A vers le bas et, d'autre part, un glissement vers l'arrière jusqu'à ce que l'axe 4˝ soit en butée contre le côté avant de la lumière 3˝. Les ergots 13˝ prennent alors une position voisine de celle qui est montrée à la Fig. 8. Si, à nouveau, une traction vers l'avant est exercée sur la verge 1˝, le mouvement inverse se produit, et l'on retrouve la position de la Fig. 7.

Quand on doit remonter l'ancre des Figs. 7 à 9, à un certain moment, la traction à l'extrémité libre de la verge 1˝ est verticale. Si l'ancre est enfouie normalement, elle se dégage. Si elle est bien accrochée, il devient nécessaire, dans un premier temps de donner du mou à l'extrémité libre de la partie avant 1˝A de la verge 1˝. Celle-ci pivote et glisse jusqu'à ce que l'axe 4˝ soit en butée à l'avant de la lumière 3˝, les ergots 13˝ étant au-delà des bords arrière des volets 6˝ concernés. En tirant à nouveau verticalement sur la verge 1˝, l'avant de la lumière 3˝ vient en butée par son côté inférieur contre l'axe 4˝ et la traction tend à faire pivoter la verge 1˝ autour de l'axe 4˝ dans le sens des aiguilles d'une montre, en regardant la Fig. 8. Comme les ergots 13˝ ont dépassé les bords arrière des volets 6˝ concernés, ils viennent en butée contre une plaquette 15˝, qui sous l'effort se brise, ce qui permet de déverrouiller la verge et donc de récupérer l'ancre dont les pattes 5˝ pendent verticalement.

A titre d'exemple, on a montré des vis 17˝ pour fixer les plaquettes 15˝ au dos des volets 6˝, mais on pourrait utiliser d'autres moyens de fixation rapide pour remplacer, le cas échéant, une plaquette brisée. On comprendra que deux plaquettes suffisent, l'une d'un côtés de la verge et l'autre de l'autre.

L'ancre de l'invention est très sûre et très efficace. Elle est d'un emploi très aisé et sans danger. Enfin, on notera que, dans la variante montrée aux Figs. 7 à 9, les moyens utilisés sont extrêmement simples.

## Revendications

1. Ancre marine pourvue de moyens de désancrage, comportant deux pattes symétriques (5˝) munies chacune d'une paire de volets symétriques (6˝) et, entre lesdites pattes (5˝), une verge (1˝) pouvant pivoter autour d'un axe transversal (4˝) réunissant les deux pattes (5˝), de manière à former par rapport audit axe (4") un bras avant (1˝A) et un bras arrière (1˝B), l'extrémité libre du bras arrière (1˝B) portant des ergots transversaux (13˝), caractérisée en ce qu'une lumière oblongue (3˝) est prévue dans la verge, selon son axe longitudinal, pour le passage de l'axe (4˝) réunissant les pattes (5˝), les ergots (13˝) venant en butée contre les volets (6˝) des pattes quand l'axe (4˝) est dans la partie arrière de la lumière (3˝), les ergots (13˝) étant dégagés desdits volets quand l'axe (4˝) est dans la partie avant de la lumière (3˝), la lumière ayant la forme générale d'un trapèze isocèle dont l'axe de symétrie est confondu avec l'axe longitudinal de la verge (1˝), la grande base se trouvant vers l'avant, et des butées élastiques ou cassables étant prévues pour, en conditions normales, limiter les mouvements des ergots (13˝) quand ils sont dégagés desdits volets (6˝).

2. Ancre marine suivant la revendication 1, caractérisée en ce que lesdites butées escamotables élastiquement sont formées par des fils en forme d'épingle (7′) dont un premier brin (8) est soudé à une patte (5˝) et dont le second brin (9) forme une butée (11˝) entre les deux pattes (5˝).

3. Ancre marine suivant la revendication 2, caractérisée en ce que le premier brin (8) de chaque épingle (7′) est soudé à deux volets (6˝) disposés symétriquement de part et d'autre de chaque patte (5˝), dans leur coin arrière intérieur.

4. Ancre marine selon la revendication 3, caractérisée en ce que les premiers brins (8) des deux épingles (7′) forment un couloir qui limite le jeu transversal dudit bras arrière (1˝B) de la verge (1˝) et maintient ce dernier dans la zone active des butées.

5. Ancre marine suivant la revendication 1, caractérisée en ce que les butées cassables sont des plaquettes (15˝) prolongeant une partie de volet vers l'arrière.

## Patentansprüche

1. Schiffsanker mit Mitteln zum Lösen des Ankers mit zwei symmetrischen Ankerhänden (5˝), von denen jede mit einem Paar von symmetrischen Schaufeln (6˝) versehen ist, wobei zwischen den Ankerhänden (5˝) ein Schaft (1˝) um eine quer verlaufende, die beiden Ankerhände (5˝) verbindende Welle (4˝) derart drehbar gelagert ist, daß er relativ zu der Well (4˝) einen vorderen Arm (1˝A) und einen hinteren Arm (1˝B) bildet, wobei das freie Ende des hinteren Armes (1˝B) zwei quer gerichtete Sporne (13˝) trägt, dadurch gekennzeichnet, daß in dem Schaft entlang seiner Längsachse eine längliche Öffnung (3˝) zum Durchtritt der die Ankerhände (5˝) verbindenden Welle (4˝) vorgesehen ist daß die Sporne (13˝) an die Schaufeln (6˝) der Ankerhände anstoßen, wenn sich die Welle (4˝) in dem hinteren Teil der Öffnung (3˝) befindet, daß die Sporne (13˝) von den Schaufeln freikommen, wenn die Welle (4˝) sich in dem vor deren Teil der Öffnung (3˝) befindet, daß die Öffnung die allgemeine Form eines gleichschenkligen Trapez hat, dessen Symmetrieachse mit der Längsachse des Schaftes (1˝) zusammenfällt, daß die lange Basis sich am hinteren Teil befindet und daß elastische oder abbrechbare Widerlager vorgesehen sind, um unter normalen Bedingungen die Bewegung der Sporne (13˝) zu gebrenzen, wenn sie von den Schaufeln (6˝) freikommen.

2. Schiffsanker nach Anspruch 1, dadurch gekennzeichnet, daß die elastisch nachgiebigen Widerlager durch Drähte (7′) in Form einer Haarnadel gebildet sind, dren erster Schenkel (8) mit einer Ankerhand (5˝) verschweißt ist und deren zweiter Schenkel (9) ein Widerlager (11˝) zwischen den Ankerhänden (5˝) bildet.

3. Schiffsanker nach Anspruch 2, dadurch gekennzeichnet, daß der erste Schenkel (8) jeder Haarnadel (7′) mit zwei Schaufeln (6˝) verschweißt ist, die symmetrisch zu beiden Seiten jeder Ankerhand (5˝) in ihrer hinteren inneren Ecke liegen.

4. Schiffsanker nach Anspruch 3, dadurch gekennzeichnet, daß die ersten Schenkel (8) der beiden Haarnadeln (7′) einen Durchtritt bilden, der das Spiel des hinteren Armes (1˝B) des Schaftes (1˝) in Querrichtung begrenzt und diesen in dem aktiven Bereich der Widerlager halten.

5. Schiffsanker nach Anspruch 1, dadurch gekennzeichnet, daß die abbrechbaren Widerläger kleine Platten (15˝) sind, die einen Teil der Schaufel zum hinteren Ende hin verlängern.

## Claims

1. A marine anchor equipped with anchor weighing means comprising two symmetrical flukes (5˝) each provided with a pair of symmetrical ledges (6˝) and between the said flukes (5˝) a shank (1˝) capable of pivoting around a transverse shaft (4˝) joining the two flukes (5˝) so as to form relative to the said shaft (4˝) a fore arm (1˝A) and a rear arm (1˝B), the free end of the rear arm (1˝B) carrying transverse stop-pins (13˝), characterised in that an oblong opening (3˝) is provided in the shank along its longitudinal axis for the passage of the shaft (4˝) joining the flukes (5˝), the stop-pins (13˝) coming into abutment against the ledges (6˝) of the flukes when the shaft (4˝) is in the rear part of the opening (3˝), the stop-pins (13˝) being disengaged from the said ledges when the shaft (4˝) is in the fore part of the opening (3˝), the opening having the general shape of a truncated triangle the axis of symmetry of which is merged with the longitudinal axis of the shank (1˝), the long base being located forward and elastic or breakable lug pieces being provided in order, under normal conditions, to limit the movements of the stop-pins (13˝) when they are disengaged from the said ledges (6˝).

2. A marine anchor according to claim 1, characterised in that the said lug pieces concealable elastically are formed by wires in the form of a pin (7′) the first side (8) of which is welded to a fluke (5˝) and the second side (9) of which forms a lug piece (11˝) between the two flukes (5˝).

3. A marine anchor according to claim 2, characterised in that the first side (8) of each pin (7′) is welded to the ledges (6˝) disposed symmetrically on both sides of each fluke (5˝) in their interior corner.

4. A marine anchor according to claim 1, characterised in that the first sides (8) of the two pins (7) form a passage which limits the transverse play of the said rear arm (1˝B) of the shank (1˝) and holds this latter within the active zone of the lug pieces.

5. A marine anchor according to claim 1, characterised in that the breakable lug pieces are small plates (15˝) extending a ledge part rearwards.
